# FASCICULE DE BREVET EUROPEEN

(11) **EP 0 576 345 B1**
(45) Date de publication et mention de la délivrance du brevet: **29.10.1997**
(21) Numéro de dépôt: 93401597.5
(22) Date de dépôt: 22.06.1993
(51) Int. Cl.: H01R 13/424

(54) **Connecteur électrique à verrouillage des bornes de contact**
Elektrischer Steckverbinder mit Anschlusselementverrieglung
Electrical connector with terminal locking means

(30) Priorité: 25.06.1992 FR 9207813
(43) Date de publication de la demande: 29.12.1993
(73) Titulaire: FRAMATOME CONNECTORS INTERNATIONAL, 92084 Paris La Défense (FR)
(72) Inventeur: Dechanteloup, Jean-Michel, F-72000 Le Mans (FR); Badeau, Jean-Max, F-72450 Montfort le Genois (FR); Raoelison, Jean, F-72000 Le Mans (FR); Sangleboeuf, Patrick, F-72000 Le Mans (FR)
(74) Mandataire: Fort, Jacques

(56) Documents cités:
- EP-A- 0 147 956
- DE-C- 4 010 440
- DE-U- 9 014 856
- FR-A- 2 626 720
- GB-A- 965 353
- US-A- 3 638 165
- US-A- 4 684 187

## Description

La présente invention concerne les connecteurs électriques du type comprenant un boîtier isolant percé de passages parallèles de réception de bornes électriques et une plaque de rétention insérable dans le boîtier jusqu'à une position avant dans laquelle elle est retenue, ladite plaque étant percée de trous de réception des bornes, répartis suivant le même réseau que les passages et se prolongeant vers l'avant par des doigts élastiques de retenue des bornes par encliquetage, les doigts ayant une forme adaptée à celle des passages de façon à pouvoir pénétrer dans les passages et à y être retenus dans la position où ils maintiennent les bornes lorsque la plaque de rétention est dans ladite position avant. On pourra trouver une description d'un connecteur de ce genre dans le document FR-A-2626720 de la demanderesse.

A l'heure actuelle, on utilise très largement des connecteurs du type ci-dessus, aussi bien dans le cas où le boîtier est rectangulaire et comporte des bornes réparties suivant un réseau rectangulaire ou en quinconce que dans le cas d'un boîtier dit rond. Ces connecteurs peuvent avoir une constitution relativement simple et permettent des densités élevées de répartition des bornes.

En contrepartie, les connecteurs actuels du type ci-dessus présentent des inconvénients. Ou bien la plaque de rétention n'assure que la retenue des bornes dans un sens (la retenue dans l'autre sens étant prévue par des moyens distincts), ou bien les doigts élastiques assurent seuls la retenue. La première solution complique la réalisation. La seconde permet difficilement d'arriver à une retenue énergique des bornes dans une position longitudinale précise.

On connaît également (US 3 638 165) un connecteur électrique comportant un isolant percé de passages de réception de bornes et une plaque de rétention. Cette plaque est fixée rigidement à l'isolant. Un jeu est nécessaire entre les doigts de la plaque et la paroi de chaque passage. Il n'y a pas à proprement parler d'encliquetage des doigts sur les bornes.

La présente invention vise notamment à fournir un connecteur électrique du type ci-dessus défini, garantissant la rétention des bornes de contact de façon efficace et précise, et cependant très simple.

Dans ce but elle propose notamment un connecteur selon la revendication 1.

Grâce à cette constitution, les moyens de rétention des bornes sont en totalité sur la plaque de rétention , les passages du boîtier n'ayant qu'un rôle de confirmation de l'encliquetage.

Lorsque l'on recherche une densité de répartition des contacts aussi élevée que possible, il est avantageux de disposer les doigts de retenue de contacts adjacents dans des orientations différentes. Lorsque par exemple les bornes sont réparties suivant un réseau carré, il est avantageux de munir chaque trou de deux doigts opposés, les doigts équipant un trou déterminé étant orientés à 90° des doigts équipant les quatre trous adjacents.

Dans un but de simplification, la plaque de rétention peut comporter des moyens permettant de la verrouiller directement sur le boîtier isolant en position avant : on évite ainsi la nécessité d'organes supplémentaires de verrouillage. En conséquence, dans un connecteur selon une réalisation avantageuse, la plaque de rétention est munie de moyens de verrouillage qui coopèrent avec la paroi latérale d'une cavité ménagée dans le boîtier isolant pour recevoir la plaque. Ces moyens permettent d'interdire le recul de la plaque par rapport au boîtier à partir de la position avant, pour laquelle la plaque est en appui contre une cloison transversale, pouvant être regardée comme le fond du boîtier.

Les revendications dépendantes définissent encore d'autres caractéristiques avantageuses.

La plupart des connecteurs existants exigent l'utilisation d'un outillage pour démonter un connecteur et ôter une borne ou plusieurs. Dans un mode avantageux de réalisation de l'invention, le connecteur est rendu démontable sans utilisation d'outil. Pour cela, le tronçon comporte une partie décalée circonférentiellement du cliquet et de l'ergot et la paroi du boîtier présente une échancrure de passage de la partie décalée, permettant d'exercer sous cette partie une force de flexion vers l'intérieur à l'aide du doigt.

L'invention sera mieux comprise à la lecture de la description qui suit d'un mode particulier de réalisation, donné à titre d'exemple non limitatif. La description se réfère aux dessins qui l'accompagnent, dans lesquels :
- la figure 1 montre, en perspective, une embase suivant un mode particulier de réalisation de l'invention ;
- la figure 2 est une vue éclatée de l'embase de la figure 1 ;
- la figure 3 est une vue en coupe de l'embase de la figure 1 suivant un plan passant par l'axe et traversant le cliquet de retenue temporaire, la plaque étant partiellement insérée ;
- la figure 4 est une vue en coupe de l'embase suivant un plan passant par l'axe et par l'ergot de verrouillage, la plaque étant en position avant.

Le connecteur représenté schématiquement sur les figures est une embase dont les bornes de contact sont constituées par des broches réparties suivant un réseau carré. Mais l'invention serait aussi bien appliquable à une fiche et/ou à un connecteur muni de bornes constituées par des douilles. Bien que l'invention présente un intérêt particulier dans le cas de bornes décolletées, elle est également appliquable au cas de bornes fabriquées par découpe et roulage de feuillard.

Le connecteur comprend un boîtier 10 et une plaque de rétention 12, l'un et l'autre en matériau isolant, par exemple en matériau thermo-plastique ou thermo-durcissable renforcé par des charges, telles que de la fibre de verre.

Le boîtier 10 représenté peut être regardé comme ayant une cloison 14 percée de passages de réception des bornes 16 (dont une seule est représentée) et une paroi latérale arrière 18 délimitant une cavité de réception de la plaque de rétention 12. Le connecteur étant une embase, il présente de plus un manchon avant 20 portant des moyens de fixation d'un connecteur complémentaire et qui, dans le cas illustré, sont constitués par un filetage. Dans la cloison 14, qui constitue le fond sont ménagés des passages étagés régulièrement répartis de réception des fûts des bornes.

La plaque de rétention 12 comporte de son côté une partie massive 22 en forme de disque destinée à s'appuyer contre la cloison 14 du boîtier et une jupe arrière 24.

La partie massive 22 est percée de trous 25 de réception de bornes, ayant la même répartition que les passages. Chacun des ces trous présentent un épaulement 26 dirigé vers l'arrière et destiné à constituer une butée pour la borne correspondante. La plaque est prolongée, au-delà de la partie massive 22, par des jeux de doigts de verrouillage 28 épaissis à leur extrémité libre et dont l'élasticité tend à les maintenir dans une position où leur extrémité, constituant des becs d'encliquetage, délimite une section inférieure à celle du fût des bornes. Chaque jeu comportera généralement deux doigts 28 diamétralement opposés. Pour autoriser une densité élevée de répartition des trous et des bornes, les deux doigts associés à un trou seront généralement orientés à 90° des doigts associés aux trous adjacents, dans le cas d'un réseau carré ou rectangulaire.

Chaque borne 16 présente un redan, qui dans le cas représenté est formé par le flanc tourné vers l'avant d'une collerette 30. La partie du fût de la borne placée en avant de la collerette présente un diamètre inférieur, suffisamment faible pour qu'il soit possible d'introduire la borne au-delà de l'épaulement du trou 26. Chaque borne comporte de plus une gorge à profil en V, destinée à l'encliquetage des becs terminaux des doigts 28. La paroi avant de la gorge constitue un épaulement d'accrochage des becs terminaux des doigts 28. La distance entre cet épaulement et le redan correspond à la distance entre l'épaulement du trou et l'emplacement des becs.

La plaque de rétention 12 est munie de moyens de verrouillage coopérant avec la paroi latérale 18 du boîtier. Ces moyens comprennent un tronçon circonférentiel de la jupe arrière, délimité par des fentes 32, parallèles à la direction d'insertion. Le tronçon 32 comporte un ergot 34 destiné à s'encliqueter dans une rainure circonférentielle 36 du boîtier (figure 2).

Le tronçon porte de plus un cliquet 38 destiné à s'engager dans une lumière longitudinale 40 du boîtier. Le développement longitudinal de la lumière est tel que le cliquet peut se déplacer librement entre une position arrière (figure 3) où il retient la plaque de rétention dans une position où les doigts sont libres et autorisent l'insertion et l'enlèvement des bornes et une position correspondant à l'appui de la plaque contre la cloison transversale 14 du boîtier 10. Pour permettre le retrait de la plaque 12 jusqu'à la position montrée en figure 3 ou son retrait complet sans qu'il soit nécessaire d'utiliser un outil, le boîtier est avantageusement constitué pour permettre de fléchir aisément le tronçon portant le cliquet et l'ergot avec le doigt. Pour cela, une échancrure arrière 42 est ménagée dans la paroi latérale 18. Elle permet d'appuyer avec le doigt sur une fraction du tronçon qui peut être munie d'un rebord.

En général, on prévoira, au lieu d'un seul tronçon destiné au verrouillage, plusieurs tronçons également répartis. Les figures 3 et 4 montrent deux tronçons diamétralement opposés, facilitant le dégagement par serrage des tronçons entre deux doigts.

La mise en place des bornes alors que le boîtier et la plaque de rétention sont dans la position montrée en figure 3, puis l'assemblage du connecteur en poussant la plaque de rétention jusqu'à la position montrée en figure 4 ressortent clairement de la description qui précède, de sorte qu'il n'est pas nécessaire de donner une énumération détaillée des étapes nécessaires. Le connecteur est ensuite généralement complété en faisant glisser un passe-fils en matériau souple dans la jupe de la plaque et en le bloquant à l'aide d'un capuchon, vissé par exemple sur un filetage de la paroi latérale 18 du boîtier.

## Revendications

1. Connecteur électrique comprenant un boîtier isolant (10) ayant une cloison (14) percée de passages parallèles de réception de bornes électriques (16) et une plaque de rétention (12) insérable dans le boîtier jusqu'à une position avant dans laquelle elle est retenue en appui contre la cloison (14) du boîtier,
ladite plaque étant percée de trous (25) de réception des dites bornes, ayant chacun un épaulement (26), dirigé vers l'arrière, constituant une butée d'un redan prévu sur la borne qu'il reçoit, et limitant l'avance de la borne,
et ladite plaque se prolongeant vers l'avant par des doigts élastiques (28) ayant une forme adaptée à celle des passages de façon à pénétrer dans les passages et à être retenus radialement par eux dans la position où ils interdisent le recul des bornes à partir de la position de butée contre les épaulements (26) lorsque la plaque de rétention (12) est dans ladite position avant.

2. Connecteur selon la revendication 1, caractérisé en ce que chaque trou est équipé de plusieurs doigts répartis angulairement, les doigts associés à un trou étant dans une orientation différente de celle des doigts des trous adjacents.

3. Connecteur selon la revendication 2, caractérisé en ce que, les trous étant répartis suivant un réseau carré et équipés chacun de deux doigts, les deux doigts d'un trou sont orientés à 90° des doigts des trous adjacents.

4. Connecteur selon la revendication 1, 2 ou 3, caractérisé en ce que chaque borne présente, à l'arrière d'une zone de contact électrique, un fût ayant un épaulement, dirigé vers l'arrière, d'accrochage de becs terminaux des doigts et une collerette (30), de diamètre supérieur à celui de la partie de la borne située à l'avant, dont le flanc tourné vers l'avant constitue ledit redan.

5. Connecteur selon l'une quelconque des revendications précédentes, caractérisé en ce que ladite plaque de rétention (12) est munie de moyens de verrouillage coopérant avec la paroi latérale (18) d'une cavité ménagée dans le boîtier isolant pour la recevoir, permettant d'interdire le recul de la plaque de rétention (12) par rapport au boîtier (10) à partir de la position avant pour laquelle la plaque est en appui contre une cloison (14) constituant le fond du boîtier.

6. Connecteur selon la revendication 5, caractérisé en ce que les moyens de verrouillage comprennent un tronçon circonférentiel (32) d'une jupe arrière (24) de la plaque (12), délimité par des fentes parallèles à la direction d'insertion et muni d'un ergot (34) de verrouillage dans une rainure circonférentielle (36) du boîtier.

7. Connecteur selon la revendication 6, caractérisé en ce que la jupe (24) porte de plus un cliquet (38) de retenue temporaire de la plaque de rétention dans une position suffisamment reculée par rapport à la plaque pour autoriser l'insertion des bornes.

8. Connecteur selon la revendication 7, caractérisé en ce que le cliquet de retenue (38) est également porté par ledit tronçon et en ce qu'il est déplaçable librement dans une lumière longitudinale (40) du boîtier, entre une position arrière de retenue temporaire et une position avant qui est celle d'appui de la plaque contre la cloison (14) du boîtier.

9. Connecteur selon la revendication 6, 7 ou 8, caractérisé en ce que le tronçon comporte une partie décalée circonférentiellement par rapport à l'ergot de verrouillage et en ce que le boîtier présente une échancrure arrière (42) permettant d'exercer sur ladite partie décalée une force de flexion du tronçon vers l'intérieure.

## Patentansprüche

1. Elektrischer Steckverbinder, der ein Isoliergehäuse (10) mit einer Trennwand (14), die von parallelen Durchgängen zur Aufnahme von elektrischen Anschlüssen (16) durchstoßen wird, und eine Rückhalteplatte (12) aufweist, die in das Gehäuse bis zu einer vorderen Position einsetzbar ist, in der sie in Anlage gegen die Trennwand (14) des Gehäuses zurückgehalten wird,
wobei die Platte von Öffnungen (25) zur Aufnahme der Anschlüsse durchbrochen ist, wobei jede einen nach hinten gerichteten Absatz (26) aufweist, der einen Anschlag einer Stufe bildet, die an dem Anschluß, den sie aufnimmt, vorgesehen ist, und der den Vorschub des Anschlusses begrenzt.
und wobei sich die Platte nach vorne durch elastische Finger oder Zapfen (28) mit einer Form fortsetzt, die an die der Durchgänge angepaßt ist, so daß sie in die Durchgänge eindringen uhd durch sie radial in der Position zurückgehalten werden, in der sie die Rückwärtsbewegung der Anschlüsse von der Anschlagsposition gegen die Absätze (26) aus verhindern, wenn die Rückhalteplatte (12) in der vorderen Position ist.

2. Steckverbinder nach Anspruch 1, dadurch gekennzeichnet, daß jede Öffnung mit mehreren, über den Winkel verteilten Zapfen ausgerüstet ist, wobei die einer Öffnung zugeordneten Zapfen zu den Zapfen der benachbarten Öffnungen unterschiedlich ausgerichtet sind.

3. Steckverbinder nach Anspruch 2, dadurch gekennzeichnet, daß die Öffnungen nach einem viereckigen Raster verteilt sind und jede mit zwei Zapfen ausgerüstet ist, wobei die zwei Zapfen einer Öffnung im 90°-Winkel zu den Zapfen der benachbarten Öffnungen ausgerichtet sind.

4. Steckverbinder nach Anspruch 1, 2 oder 3, dadurch gekennzeichnet, daß jeder Anschluß hinter einem elektrischen Kontaktbereich einen Schaft mit einem nach hinten gerichteten Absatz zum Einhaken von Endspitzen der Zapfen und einen Kragen (30) aufweist, dessen Durchmesser größer ist als der des vorne angeordneten Anschlußabschnittes, dessen nach vorne gerichtete Flanke die Stufe bildet.

5. Steckverbinder nach einem der vorhergehenden Ansprüche, dadurch gekennzeichnet, daß die Rückhalteplatte (12) mit Verriegelungsvorrichtungen versehen ist, die mit der Seitenwand (18) eines Hohlraumes zusammenwirken, der in Isolierkörper ausgespart ist, um sie aufzunehmen, und die es ermöglichen, die Rückwärtsbewegung der Rückhalteplatte (12) in Bezug auf das Gehäuse (10) von der vorderen Position aus zu verhindern, durch die die Platte in Anlage gegen eine Trennwand (14) ist, die den Boden des Gehäuses bildet.

6. Steckverbinder nach Anspruch 5, dadurch gekennzeichnet, daß die Verriegelungsvorrichtungen einen Umfangsteilabschnitt (32) einer hinteren Schürze (24) der Platte (12) aufweisen, der durch zur Einsetzrichtung parallele Schlitze begrenzt wird und mit einem Nocken (34) zur Verriegelung in einer Umfangsrille (36) des Gehäuses versehen ist.

7. Steckverbinder nach Anspruch 6, dadurch gekennzeichnet, daß die Schürze (24) darüber hinaus eine Raste (38) zur vorübergehenden Zurückhaltung der Rückhalteplatte in einer genügend zurückgesetzten Stellung in Bezug auf die Platte trägt, um die Einsetzung der Anschlüsse zu ermöglichen.

8. Steckverbinder nach Anspruch 7, dadurch gekennzeichnet, daß die Rückhalteraste (38) ebenfalls von dem Teilabschnitt getragen wird und daß sie frei in einem längsgerichteten Langloch (40) des Gehäuses zwischen einer hinteren vorübergehenden Rückhaltestellung und einer vorderen Stellung bewegbar ist, die jene der Anlage der Platte gegen die Trennwand (14) des Gehäuses ist.

9. Steckverbinder nach Anspruch 6, 7 oder 8, dadurch gekennzeichnet, daß der Teilabschnitt einen in Bezug auf den Verriegelungsnocken in Umfangsrichtung versetzten Abschnitt aufweist, und daß das Gehäuse einen hinteren bogenförmigen Ausschnitt (42) aufweist, der es ermöglicht, auf den versetzten Abschnitt eine Kraft zur Biegung des Teilabschnitts nach innen auszuüben.

## Claims

1. Electrical connector comprising an insulating housing (10) having a partition (14) formed with parallel passages for receiving electrical terminals (16) and a retaining plate (12) insertable into the housing up to a front position in which it is retained in abutment against the partition (14) of the housing,
said plate being formed with holes (25) for receiving said terminals, each having a rearwardly directed shoulder (26) constituting an abutment for a step formed on the terminal received by the hole and limiting the advance movement of the terminal,
and said plate being forwardly extended by resilient fingers (28) having a shape matching that of the passages for being received in the passages and being radially retained by the passages in a position where they prevent withdrawal of the terminals from their position of abutment against the shoulders (26) when the retaining plate (12) is in said front position.

2. Connector according to claim 1, characterized in that each hole has a plurality of fingers which are angularly distributed, the fingers associated with one hole being in an angular position with respect to the axis of the hole which is different from that of the fingers of the adjacent holes.

3. Connector according to claim 2, characterized in that, the holes being distributed in a square array and each having two fingers, the two fingers of one hole are at 90° from the fingers of the adjacent holes.

4. Connector according to claim 1, 2 or 3, characterized in that each terminal has, rearwardly of an electric contact zone, a shank formed with a rearwardly-directed shoulder for connection with tips of the fingers and with a flange (30) having a diameter higher than that of a portion of the terminal which is located forwardly thereof, whose forwardly directed side constitutes said step.

5. Connector according to any one of the preceding claims, characterized in that said retaining plate (12) is provided with means for locking it on the lateral wall (18) of a cavity formed in the insulating housing for receiving it, preventing rearward movement of the retaining plate (12) with respect to the housing from the front position for which the plate is in abutment against a partition (14) constituting the bottom wall of the housing.

6. Connector according to claim 5, characterized in that the locking means comprise a circumferential section (32) of a rear skirt (24) of the plate (12), defined by slots that extend parallel to the insertion direction and being provided with a stud (34) apt to lock in a circumferential groove (36) of the housing.

7. Connector according to claim 6, characterized in that the skirt (24) further comprises a catch (38) for temporarily retaining said retaining plate in a position that is far enough back from said plate for the terminals to be inserted.

8. Connector according to claim 7, characterized in that said retaining catch (38) is also carried by said section and is freely movable along a longitudinal opening (40) of the housing, between a rearward position for temporary retention and a forward position which corresponds to the position of abutment of the plate against the partition (14) of the housing.

9. Connector according to claim 6, 7 or 8, characterized in that the section includes a portion which is circumferentially offset with respect to the locking catch and in that the housing has a rear notch (42) enabling to exert a force on said offset portion for bending the section inwardly.
